# EUROPÄISCHE PATENTSCHRIFT

(11) **EP 4 028 567 B1**
(45) Veröffentlichungstag und Bekanntmachung des Hinweises auf die Patenterteilung: **08.11.2023**
(21) Anmeldenummer: 20768007.5
(22) Anmeldetag: 03.09.2020
(51) Int. Cl.: C23C 4/134

(54) **PROZESSBOX FÜR EINE BESCHICHTUNGSANLAGE**
PROCESS BOX FOR A COATING SYSTEM
BOÎTE DE TRAITEMENT DESTINÉE À UNE INSTALLATION DE REVÊTEMENT

(30) Priorität: 13.09.2019 DE 102019124664
(43) Veröffentlichungstag der Anmeldung: 20.07.2022
(73) Patentinhaber: VOLKSWAGEN AKTIENGESELLSCHAFT, 38440 Wolfsburg (DE)
(72) Erfinder: HINKEL, Michael, 09125 Chemnitz (DE); WITTNEBEN, Marco, 38533 Vordorf (DE); FUHRMANN, Frank, 38112 Braunschweig (DE); NIEDICK, Ingo, 38179 Schwülper (DE); KOPPERSCHMIDT, Jens, 31162 Bad Salzdetfurth (DE)
(74) Vertreter: Schneider, Peter Christian
(86) Internationale Anmeldenummer: PCT/EP2020/074628
(87) Internationale Veröffentlichungsnummer: WO 2021/047996

(56) Entgegenhaltungen:
- DE-A1-102017 213 359

## Beschreibung

### Gebiet der Erfindung

Die Erfindung bezieht sich auf Prozessbox für eine Beschichtungsanlage, umfassend
- ein quaderförmiges Kanalgehäuses mit zwei einander gegenüberliegenden, vertikalen Stirnseiten, zwei senkrecht dazu stehenden, vertikalen Schmalseiten und zwei senkrecht zu den Stirnseiten und den Schmalseiten stehenden, horizontalen Breitseiten,
- zwei einander gegenüberliegende Öffnungen in der der oberen und der unteren Breitseite zum Durchgriff einer axial beweglichen Beschichtungslanze und
- wenigstens einen Lufteinlass und einen Luftauslass in den zu den Breitseiten senkrechten Seiten, die mit einer Gebläseeinrichtung verbindbar oder verbunden sind.

### Stand der Technik

Derartige Prozessboxen sind bekannt aus der DE 10 2017 213 359 A1.

In der Automobilindustrie ist es bekannt, die Innenflächen von Zylinderbohrungen in Motorblöcken zur Ausbildung von gut gleitfähigen und abriebfesten Zylinderlaufflächen zu beschichten. Das hierfür übliche Verfahren ist die sogenannte Plasmabeschichtung. Hierzu wird die Lanze eines Beschichtungsbrenners in die Zylinderbohrung eingeführt. In dem Fachmann bekannter Weise wird sodann aus Heißgas und zugeführten Beschichtungspartikeln ein heißer Plasmabeschichtungsstrom erzeugt und aus der abgewinkelten Spitze der um ihre Längsachse rotierenden Beschichtungslanze auf die Innenfläche der Zylinderbohrung aufgetragen. Die dabei entstehenden Stäube, die insbesondere aus nicht zur Anhaftung gelangten Beschichtungspartikeln bestehen, bedürfen der Absaugung.

Hierzu ist es bekannt, sogenannte Prozessboxen einzusetzen. Die Prozessbox umfasst als ihr wesentliches Element ein Kanalgehäuse, durch welches ein Luftstrom geleitet wird, mit dem die abzusaugenden Stäube abgeführt werden. Der Luftstrom verläuft dabei im Wesentlichen senkrecht zur Zylinderbohrung, wobei die Prozessbox an ihrer Unterseite eine Öffnung aufweist, die in Strömungskontakt mit der jeweils zu beschichtenden Zylinderbohrung bringbar ist, sodass in der Zylinderbohrung entstehende Stäube nach oben durch besagte Öffnung in die Prozessbox ein- und mit dem durch die Prozessbox strömenden Luftstrom abgesaugt werden können. Zur Unterstützung ist es bekannt, zusätzlich Zuluft mittels zusätzlicher Gebläse durch die Zylinderbohrung zuzuführen.

Um trotz der Abdeckung der Zylinderbohrung durch die Prozessbox das Einführen der Beschichtungslanze in die Zylinderöffnung zu ermöglichen, ist auf der der oben genannten unteren Öffnung gegenüberliegenden Seite des Kanalgehäuses eine korrespondierende Öffnung vorgesehen, sodass die Beschichtungslanze die gesamte Prozessbox senkrecht durchsetzend in die Zylinderbohrung eingeführt werden kann. Die für die Bewegung der Beschichtungslanze, insbesondere für deren Rotations- und Axialbewegung erforderliche Mechanik und Motorik kann dabei außerhalb, insbesondere oberhalb, der Prozessbox angeordnet sein, um ihre Verschmutzung durch die entstehenden Stäube zu verhindern.

Überhaupt ist die Verschmutzung der Prozessbox, insbesondere ihres Inneren, ein großes Problem im Stand der Technik. So dringen nicht nur zwischenzeitlich passivierte Beschichtungspartikel in die Prozessbox ein. Vielmehr sind zumindest im näheren Umkreis der unteren Öffnungen noch etliche der in die Prozessbox eindringenden Beschichtungspartikel aktiv, d.h. noch beschichtungsfähig. Entsprechend haften sie an erreichbaren Wandungen der Prozessbox an, sodass diese häufig gereinigt werden muss. Bei der aufwendigen manuellen Reinigung steht der Beschichtungsprozess still. Solche Taktverzögerungen haben erhebliche wirtschaftliche Auswirkungen.

### Aufgabenstellung

Es ist die Aufgabe der vorliegenden Erfindung, eine gattungsgemäße Prozessbox derart weiterzubilden, dass eine optimierte Absaugung ermöglicht wird, die insbesondere längere Standzeiten der Beschichtungsanlage gestattet.

### Darlegung der Erfindung

Diese Aufgabe wird in Verbindung mit den Merkmalen des Oberbegriffs von Anspruch 1 dadurch gelöst, dass der Lufteinlass und der Luftauslass die Stirnseiten vollflächig einnehmen. Mit anderen Worten sieht die Erfindung vor, dass das Kanalgehäuse im Wesentlichen als ein Flachrohr mit rechteckigem Querschnitt ausgebildet ist.

Bevorzugte Ausführungsformen sind Gegenstand der abhängigen Patentansprüche.

Anders als beim Stand der Technik, bei dem die Luft über kleine, schräg ansetzende Zu- und Abluftstutzen in den Strömungskanal ein- bzw. aus diesem abgeführt wird, sieht die Erfindung vor, dass die Stirnwände, abgesehen von ihrer Randung, quasi ausschließlich aus Ein- bzw. Auslassöffnung bestehen. Dies ermöglicht die eingangsseitige Ausbildung einer laminaren Strömung mit hoher Geschwindigkeit, die geeignet ist, die aus der Zylinderbohrung durch die untere Öffnung in die Prozessbox einströmenden Beschichtungspartikel sehr schnell auf die Kanalaxialrichtung umzulenken und an einem Vordringen bis zu den Schmal- und Breitseiten der Prozessbox zu hindern. Auch die ausgangsseitige Stirnseite bietet den Partikeln eine Fläche, gegen die sie prallen und die sie dadurch verschmutzen könnten. Natürlich wird die eingangsseitig laminare Strömung der bei Umströmung der Beschichtungslanze und durch die Störung aufgrund der aus der Zylinderbohrung einströmenden Beschichtungspartikel verwirbelt, sodass ausgangsseitig eine turbulente Strömung entsteht. Dies ist aber insofern vorteilhaft, als die einströmenden Partikel so einen durch die Wirbel verlängerten Strömungsweg und daher eine längere Verweildauer innerhalb der Prozessbox erfahren. Dies führt dazu, dass sie spätestens am Ausgang der Prozessbox vollständig deaktiviert sind. Die Verschmutzung der Prozessboxwände wird daher aufgrund der Erfindung deutlich reduziert; ebenso besteht keine Gefahr einer Verschmutzung nachgelagerter Rohrleitungsabschnitte.

Bei einer bevorzugten Ausführungsform der Erfindung ist vorgesehen, dass der Lufteinlass vollumfänglich von einer trichterförmigen Schürze umgeben ist. Diese Schürze stellt eine Querschnittsverengung von der Zuleitung zur Prozessbox hin dar, sodass aufgrund des Düseneffektes eine beschleunigte laminare Strömung in der Prozessbox erzeugt wird.

Die Öffnung in der unteren Breitseite der Prozessbox ist bevorzugt auf der Spitze einer konischen Ausbuchtung angeordnet. Dies erleichtert ein luftdichtes Aufsetzen besagter Öffnung auf der Mündung der Zylinderbohrung. Zugleich wird durch die korrespondierende Schräge im Inneren der Prozessbox eine scharfe Kante beim Übergang von der Zylinderbohrung in die Prozessbox vermieden, was sich günstig auf die Absaugung der Beschichtungspartikel aus der Zylinderbohrung in die Prozessbox auswirkt.

Auch die Proportionen der Prozessbox können im Hinblick auf das oben skizzierte Globalziel einer schnellen, eingangsseitig laminaren und ausgangsseitig turbulenten Strömung optimiert werden. So ist bevorzugt vorgesehen, dass die Länge der Schmalseiten größer als das Vierfache ihrer Breite beträgt. Die Länge der Breitseiten ist bevorzugt größer als das Dreifache ihrer Breite. Die Breite der Stirnflächen liegt bevorzugt zwischen dem 1,3-fachen und dem 1,7-fachen, insbesondere zwischen dem 1,4-fachen und dem 1,6-fachen, insbesondere bei dem 1,5-fachen ihrer Höhe. Mit anderen Worten wird bevorzugt ein sehr flacher, langer Quader als Form des Kanalgehäuses gewählt. Die große Länge des Kanals in Strömungsrichtung sorgt dafür, dass die Partikel trotz der hohen Strömungsgeschwindigkeit während ihrer aktiven Lebensdauer nicht auf irgendeine Wandung auftreffen. Niedrige Höhe begünstigt eine schnelle Strömungsgeschwindigkeit und stellt zugleich keine besondere Verschmutzungsgefahr der oberen Wandung dar, weil - gerade wegen der hohen Strömungsgeschwindigkeit - die aus der Zylinderbohrung aufsteigenden Beschichtungspartikel sehr schnell in axialer Richtung umgelenkt werden. Um auch eine Verschmutzung den Schmalseiten des Kanals zu verhindern, werden diese vergleichsweise weit von der mittigen Durchgangsöffnung platziert, d.h. der Kanal ist vergleichsweise breit gestaltet.

Die erfindungsgemäßen Maßnahmen haben zur Folge, dass die Verschmutzung des Prozessbox-Inneren deutlich reduziert und die Standzeiten der Beschichtungsanlage deutlich verlängert werden können, bevor die nächste Reinigung erforderlich ist. Gleichwohl kann eine Verschmutzung der Innenwände nicht vollkommen ausgeschlossen werden. Um den Reinigungsprozess möglichst kurz zu halten, ist bei einer Weiterbildung der Erfindung vorgesehen, dass die Innenseiten des Kanalgehäuses mit Opferblechen ausgekleidet sind. Diese können schnell entfernt und durch neue Opferbleche ersetzt werden, sodass die Beschichtungsanlage schnell wieder angefahren werden kann. Die entnommenen Opferbleche können entweder gereinigt oder entsorgt werden.

Um den für eine Reinigung der Beschichtungslanze erforderlichen Aufwand möglichst gering zu halten, insbesondere eine komplette Demontage zu verhindern, ist bei einer Weiterbildung der Erfindung bevorzugt vorgesehen, dass lufteinlassseitig der Lanzendurchgriffsöffnungen an der Innenseite der oberen Breitseite eine auf die senkrechte Verbindungslinie zwischen den Lanzendurchgriffsöffnungen gerichtete Reinigungsdüse angeordnet ist, die lufteinlassseitig und unten von einem schrägen Ablenkblech abgeschattet ist. Die Reinigungsdüse ist bevorzugt zusätzlich von seitlichen Ablenkblechen abgeschattet. Diese können einstückig mit dem vorgenannten Ablenkblech ausgebildet sein. Zur Reinigung der Beschichtungslanze muss diese also nicht vollständig aus der Prozessbox entfernt werden, sondern kann innerhalb der Prozessbox gereinigt werden. Hierzu strahlt die Reinigungsdüse die in die Prozessbox eingezogene Beschichtungslanze parallel zur Strömungsrichtung der Absaugströmung an. Allerdings wird der Strahl der Reinigungsdüse vor Erreichen der zu reinigenden Beschichtungslanze nicht mit der Absaugluft vermischt, weil die Reinigungsdüse nämlich, wie zuvor beschrieben, mittels des Ablenkblechs gegen die Absaugströmung abgeschattet ist. Bei der besonders bevorzugten Ausführungsform ist die Reinigungsdüse mit Ausnahme der luftauslassseitigen Richtung vollständig gekapselt. Luftauslassseitig der Beschichtungslanze ist eine Vermischung des Reinigungsstrahls mit der Absaugluft unschädlich, insbesondere sogar wünschenswert, sodass die Reinigungspartikel und die von der Beschichtungslanze abgespülten Partikel mit der Absaugluft abgesaugt werden.

Weitere Einzelheiten und Vorteile der Erfindung ergeben sich aus der nachfolgenden, speziellen Beschreibung und den Zeichnungen.

### Kurze Beschreibung der Zeichnungen

Es zeigen:
- Figur 1:: eine stark schematisierte, perspektivische Darstellung einer erfindungsgemäßen Prozessbox sowie
- Figur 2:: die Prozessbox von Figur 1 in teilweise geschnittener Darstellung in Betriebsstellung.

### Ausführliche Beschreibung bevorzugter Ausführungsformen

Gleiche Bezugszeichen in den Figuren deuten auf gleiche oder analoge Elemente hin.

Figur 1 zeigt in stark schematisierter Darstellung eine erfindungsgemäße Prozessbox 10. Figur 2 zeigt die gleiche Prozessbox 10 in teilweise geschnittener Darstellung in einer Arbeitsstellung. Nachfolgend soll, sofern nicht Bezug auf eine spezielle Figur genommen wird, auf beide Figuren gemeinsam eingegangen werden.

Die Prozessbox 10 besteht im Wesentlichen aus einem flach quaderförmigen Kanalgehäuse. Dessen Schmalseiten 12 und dessen Breitseiten 14 sind parallel zur Axialrichtung des Kanals ausgerichtet, wobei die Breitseiten 14 den Boden 141 und das Dach 142 der Prozessbox 10 bilden. Die quer zur Axialrichtung ausgerichteten Stirnseiten 16 sind vollflächig als Lufteinlass 161 bzw. als Luftauslass 162 ausgebildet. Der Lufteinlass 161 ist von einer trichterartigen Schürze 17 umrandet. In zentraler Position im Deckel 142 ist eine obere Durchgriffsöffnung 18 für eine in Figur 1 nicht, wohl aber in Figur 2 dargestellte Beschichtungslanze 20 ausgebildet. Eine korrespondierende, untere Durchgriffsöffnung 22 ist im Boden 141 der Prozessbox 10 ausgebildet.

Die untere Durchgriffsöffnung 22 liegt im zentralen Spitzenbereich einer kegelförmigen Ausbuchtung 24 im Boden 141. In der in Figur 2 dargestellten Betriebsstellung sitzt der Rand der unteren Durchgriffsöffnung 22 dichtend auf dem Rand einer Zylinderbohrung 26 in einem im Übrigen nicht dargestellten Motorblock einer Verbrennungskraftmaschine auf.

Die Beschichtungslanze 20 kann, wie in Figur 2 dargestellt, zur Beschichtung der Innenwandung der Zylinderbohrung 26 senkrecht durch die beiden Durchgriffsöffnungen 18, 22 hindurchgreifen und in die Zylinderbohrung 26 hineinragen. Ihr nicht gesondert dargestellter, spitzenseitiger Brenner erzeugt ein mit Beschichtungspartikeln versetztes Plasma zur Beschichtung der Innenwand der Zylinderbohrung 26. Die dabei in die Prozessbox 10 zurück strömenden, teils bereits deaktivierten, teils jedoch noch aktiven Partikelstäube werden von einem Luftstrom 28, der vom Lufteinlass 161 zum Luftauslass 162 strömt, ergriffen, umgelenkt und mitgerissen. Sie können, wie im allgemeineren Teil der Beschreibung ausführlich diskutiert, dadurch ohne Wandungsberührung abgesaugt werden. Das Einspülen der Beschichtungspartikel in den Luftstrom 28 kann durch einen zusätzlichen Zuluftstrom durch die Zylinderbohrung 26 unterstützt werden. Zugleich kann weitere Zuluft durch den Spalt 30 zwischen der Beschichtungslanze 20 und dem Rand der oberen Durchgriffsöffnung 18 angesaugt werden.

Zur Reinigung der Beschichtungslanze 20 ist lufteinlassseitig der Lanze 20 eine Reinigungsdüse 32 vorgesehen, die von einem Ablenkblech 34 seitlich und lufteinlassseitig gekapselt ist.

Natürlich stellen die in der speziellen Beschreibung diskutierten und in den Figuren gezeigten Ausführungsformen nur illustrative Ausführungsbeispiele der vorliegenden Erfindung dar. Dem Fachmann ist im Lichte der hiesigen Offenbarung ein breites Spektrum an Variationsmöglichkeiten an die Hand gegeben.

### Bezugszeichenliste

- 10: Prozessbox
- 12: Schmalseite von 10
- 14: Breitseite von 10
- 141: Boden
- 142: Deckel
- 16: Stirnseite von 10
- 161: Lufteinlass
- 162: Luftauslass
- 17: Schürze
- 18: obere Durchgriffsöffnung
- 20: Beschichtungslanze
- 22: untere Durchgriffsöffnung
- 24: kegelförmige Ausbuchtung
- 26: Zylinderbohrung
- 28: Luftstrom
- 30: Spalt
- 32: Reinigungsdüse
- 34: Ablenkblech

## Patentansprüche

1. Prozessbox (10) für eine Beschichtungsanlage, umfassend
- ein quaderförmiges Kanalgehäuses mit zwei einander gegenüberliegenden, vertikalen Stirnseiten (16), zwei senkrecht dazu stehenden, vertikalen Schmalseiten (12) und zwei senkrecht zu den Stirnseiten (16) und den Schmalseiten (12) stehenden, horizontalen Breitseiten (14; 141, 142),
- zwei einander gegenüberliegende Öffnungen (18, 22) in der der oberen und der unteren Breitseite (141, 142) zum Durchgriff einer axial beweglichen Beschichtungslanze (20) und
- wenigstens einen Lufteinlass (161) und einen Luftauslass (162) in den zu den Breitseiten (14) senkrechten Seiten (16), die mit einer Gebläseeinrichtung verbindbar oder verbunden sind,
**dadurch gekennzeichnet,**
**dass** der Lufteinlass (161) und der Luftauslass (162) die Stirnseiten (16) vollflächig einnehmen.

2. Prozessbox (10) nach Anspruch 1,
**dadurch gekennzeichnet,**
**dass** der Lufteinlass (161) vollumfänglich von einer trichterförmigen Schürze (17) umgeben ist.

3. Prozessbox (10) nach einem der vorangehenden Ansprüche,
**dadurch gekennzeichnet,**
**dass** die Öffnung (22) in der unteren Breitseite (142) auf der Spitze einer konischen Ausbuchtung (24) angeordnet ist.

4. Prozessbox (10) nach einem der vorangehenden Ansprüche,
**dadurch gekennzeichnet,**
**dass** die Länge der Schmalseiten (12) größer als das Vierfache ihrer Breite ist.

5. Prozessbox (10) nach einem der vorangehenden Ansprüche,
**dadurch gekennzeichnet,**
**dass** die Länge der Breitseiten (14; 141, 142) größer als das Dreifache ihrer Breite ist.

6. Prozessbox (10) nach einem der vorangehenden Ansprüche,
**dadurch gekennzeichnet,**
**dass** die Breite der Stirnseiten (16) zwischen dem 1,3fachen und dem 1,7fachen, insbesondere zwischen dem 1,4fachen und dem 1,6fachen, insbesondere bei dem 1,5fachen ihrer Höhe liegt.

7. Prozessbox (10) nach einem der vorangehenden Ansprüche,
**dadurch gekennzeichnet,**
**dass** die Innenseiten des Kanalgehäuses mit Opferblechen ausgekleidet sind.

8. Prozessbox (10) nach einem der vorangehenden Ansprüche,
**dadurch gekennzeichnet,**
**dass** lufteinlassseitig der Lanzendurchgriffsöffnungen (18, 22) an der Innenseite der oberen Breitseite (142) eine auf die senkrechte Verbindungslinie zwischen den Lanzendurchgriffsöffnungen (18, 22) gerichtete Reinigungsdüse (32) angeordnet ist, die lufteinlassseitig und unten von einem schrägen Ablenkblech (34) abgeschattet ist.

9. Prozessbox (10) nach Anspruch 8,
**dadurch gekennzeichnet,**
**dass** das Ablenkblech (34) die Reinigungsdüse (32) zusätzlich seitlich abschattet.

## Claims

1. Process box (10) for a coating installation, comprising
- a cuboidal channel housing with two mutually opposite vertical face sides (16), two vertical narrow sides (12) perpendicular thereto, and two horizontal broad sides (14; 141, 142) perpendicular to the face sides (16) and the narrow sides (12),
- two mutually opposite openings (18, 22) in the upper and the lower broad side (141, 142) for through-passage of an axially movable coating lance (20), and
- at least one air inlet (161) and one air outlet (162) in the sides (16) perpendicular to the broad sides (14), which are connectable or connected to a blower device,
**characterized**
**in that** the air inlet (161) and the air outlet (162) take up the entire area of the face sides (16).

2. Process box (10) according to Claim 1,
**characterized**
**in that** the air inlet (161) is surrounded over the full circumference by a funnel shaped skirt (17).

3. Process box (10) according to either of the preceding claims,
**characterized**
**in that** the opening (22) in the lower broad side (141) is arranged at the tip of a conical bulge (24).

4. Process box (10) according to one of the preceding claims,
**characterized**
**in that** the length of the narrow sides (12) is greater than four times the width thereof.

5. Process box (10) according to one of the preceding claims,
**characterized**
**in that** the length of the broad sides (14; 141, 142) is greater than three times the width thereof.

6. Process box (10) according to one of the preceding claims,
**characterized**
**in that** the width of the face sides (16) is between 1.3 times and 1.7 times, in particular is between 1.4 times and 1.6 times, in particular is 1.5 times, the height thereof.

7. Process box (10) according to one of the preceding claims,
**characterized**
**in that** the inner sides of the channel housing are lined with sacrificial plates.

8. Process box (10) according to one of the preceding claims,
**characterized**
**in that** a cleaning nozzle (32) is arranged on the inner side of the upper broad side (142) at the air-inlet side of the lance through-passage openings (18, 22), which cleaning nozzle is directed at the vertical connecting line between the lance through-passage openings (18, 22) and is shaded at the air-inlet side and below by an inclined diverting plate (34).

9. Process box (10) according to Claim 8,
**characterized**
**in that** the diverting plate (34) additionally shades the cleaning nozzle (32) laterally.

## Revendications

1. Boîte de processus (10) destinée à une installation de revêtement, ladite boîte de processus comprenant
- un boîtier de conduit parallélépipédique pourvu de deux côtés frontaux verticales opposées (16), de deux petits côtés verticaux (12) perpendiculaires aux côtés frontaux et de deux grands côtés horizontaux (14 ; 141, 142) perpendiculaires aux côtés frontaux (16) et aux petits côtés (12),
- deux ouvertures opposées (18, 22) ménagées dans les grands côtés supérieur et inférieur (141, 142) et destinées à l'engagement d'une lance de revêtement (20) mobile axialement et
- au moins une entrée d'air (161) et une sortie d'air (162) ménagée dans les côtés (16) qui sont perpendiculaires aux grands côtés (14) et qui sont ou peuvent être reliées à un dispositif de soufflage,
**caractérisée en ce que**
l'entrée d'air (161) et la sortie d'air (162) occupent toute la surface des côtés frontaux (16).

2. Boîte de processus (10) selon la revendication 1,
**caractérisée en ce que**
l'entrée d'air (161) est entièrement entourée par un tablier (17) en forme d'entonnoir.

3. Boîte de processus (10) selon l'une des revendications précédentes,
**caractérisée en ce que**
l'ouverture (22) ménagée dans le grand côté inférieur (141) est disposée au-dessus d'un renflement conique (24).

4. Boîte de processus (10) selon l'une des revendications précédentes,
**caractérisée en ce que**
la longueur des petits côtés (12) est supérieure à quatre fois leur largeur.

5. Boîte de processus (10) selon l'une des revendications précédentes,
**caractérisée en ce que**
la longueur des grands côtés (14 ; 141, 142) est supérieure à trois fois leur largeur.

6. Boîte de processus (10) selon l'une des revendications précédentes,
**caractérisée en ce que**
la largeur des côtés frontaux (16) est comprise entre 1,3 fois et 1,7 fois, notamment entre 1,4 fois et 1,6 fois, leur hauteur, notamment de 1,5 fois leur hauteur.

7. Boîte de processus (10) selon l'une des revendications précédentes,
**caractérisée en ce que**
les côtés intérieurs du boîtier de conduit sont garnis de tôles sacrificielles.

8. Boîte de processus (10) selon l'une des revendications précédentes,
**caractérisée en ce que**
du côté entrée d'air des ouvertures d'engagement de lance (18, 22) du côté intérieur du grand côté supérieur (142) se trouve une buse de nettoyage (32) qui est dirigée vers la ligne de liaison verticale entre les ouvertures d'engagement de lance (18, 22) et qui est masquée du côté entrée d'air et au-dessous par une tôle de déviation oblique (34).

9. Boîte de processus (10) selon la revendication 8,
**caractérisée en ce que**
la tôle de déviation (34) masque la buse de nettoyage (32) également latéralement.
